# DEMANDE DE BREVET EUROPEEN

(11) **EP 0 066 517 A2**
(43) Date de publication de la demande: **08.12.1982**
(21) Numéro de dépôt: 82400979.9
(22) Date de dépôt: 27.05.1982
(51) Int. Cl.: A42B 1/00

(54) **Dispositif à pince pliant, destiné notamment à éviter l'écrasement des cheveux lors du port d'un foulard ou autre couvre-chef**

(30) Priorité: 29.05.1981 FR 8110683
(71) Demandeur: Tocchetto, Marceline, F-94200 Ivry (FR); Tocchetto, Jean-Pierre, F-94200 Ivry (FR)
(72) Inventeur: Tocchetto, Marceline, F-94200 Ivry (FR); Tocchetto, Jean-Pierre, F-94200 Ivry (FR)

(57) **Abrégé**

Ce dispositif comporte un élément de support (9) formé par deux branches latérales (9a, 9b), qui délimitent entre elles une aire de support, et maintenu au-dessus des cheveux par un organe d'écartement (6) solidaire de bras (11, 12) qui reposent sur le crâne. Deux branches de pince (14,15) sont articulées sur la barre d'écartement et coopèrent avec le bras d'appui pour assurer le maintien.

## Description

La présente invention concerne un dispositif destiné notamment à éviter l'écrasement des cheveux lors du port d'un foulard, d'un couvre-chef ou autre.

La demanderesse a déjà proposé dans ce but un capuchon de pluie pour le sac comprenant des barrettes qui forment chacune un élément support du foulard ou couvre-chef,relié à un bras d'appui sur le cuir chevelu par une barre d'écartement solidaire, à l'une de ses extrémités, du bras d'appui et, à l'autre, de l'élément support dont les directions sont sensiblement horizontales.

Les diverses barrettes sont reliées entre elles par des systèmes articulés, susceptibles de permettre leur repliement les unes contre les autres et le rangement du dispositif, par exemple dans un sac.

Un tel dispositif permet une protection efficace des cheveux mais, malheureusement, a tendance à se déplacer et à glisser en entraînant le foulard ou autre.

La présente invention a pour but de remédier à cet inconvénient en fournissant un dispositif qui, tout en assurant un écartement efficace, permette un maintien sûr.

Cette invention a en effet pour objet un dispositif qui comporte, à l'extrémité inférieure d'un organe d'écartement, deux bras d'appui qui divergent à partir de cet organe et deux branches de pince permettant le maintien dans les cheveux et, à l'extrémité supérieure de l'organe d'écartement, deux branches latérales espacées de support.

La coopération des bras d'appui et des branches de pince qui pénètrent dans les cheveux, sensiblement parallèlement au cuir chevelu, permet d'assurer à la fois un maintien et un appui sûrs.

Le dispositif peut aisément être réalisé en un matériau léger et est simple à fabriquer.

Selon un mode de réalisation préféré, les deux branches de pince sont montées de part et d'autre des deux bras d'appui. Elles coopèrent chacune avec un bras et forment ainsi deux pinces de maintien.

Selon une variante, les deux branches de pince sont montées entre les deux bras d'appui et forment une pince centrale.

Le dispositif peut être réalisé en métal léger ou même être formé par un fil métallique continu replié et recourbé.

Les buts, caractéristiques et avantages de la présente invention, apparaîtront plus clairement à la lumière de la description qui va suivre, faite en référence aux dessins annexés représentant plusieurs modes de réalisation, donnés simplement à titre d'exemples non limitatifs de la présente invention.

Sur ces dessins :
- la fig. 1 représente en perspective un dispositif selon l'invention;
- la fig. 2 est une vue de dessous du dispositif de la figure 1, dont les pinces ont été refermées;
- la fig. 3 est une coupe suivant la ligne 3-3 de la figure 2;
- la fig. 4 est une vue en perspective d'un autre mode de réalisation;
- la fig. 5 est une vue en perspective d'une autre variante de réalisation.

En référence aux figures 1 à 3, un dispositif destiné notamment à éviter l'écrasement des cheveux lors du port d'un foulard ou autre couvre-chef comprend au moins un élément 9 de support du foulard, couvre-chef ou autre, et des moyens d'appui10, sensiblement parallèles au cuir chevelu, qui sont reliés par une barre d'écartement 6 solidaire, à l'une de ses extrémités 7, des moyens d'ap- puil0 et, à son autre extrémité 8, du support 9.

Selon un mode de réalisation préféré, les moyens d'appui 10 comprennent deux bras 11 et 12 qui divergent à partir de la barre 6 et forment une fourche à deux dents. Les bras 11 et 12 sont avantageusement incurvés dans le plan vertical, de manière à épouser la conformation du crâne, et dans le plan horizontal, de sorte qu'ils présentent une convexité en regard de l'élément de support 9 et vers l'extérieur.

Une deuxième fourche à deux dents 13 est formée par deux branches de pince 14, 15, montées de part et d'autre de la fourche d'appui 10. Ces deux branches pivotent sur une tige 17 formant axe d'articulation et traversant à la fois des languettes 1 et 2 solidaires de la fourche 10 et en saillie sur la face de la barre 6 opposée aux bras 11 et 12, et deux languettes 4 et 5 solidaires de chacune des branches 14 et 15. L'axe 17 est entouré par un ressort hélicoïdal 16 dont les extrémités 16a et 16b appuient sur des pattes de manoeuvre 18, 19 prolongeant les branches 14 et 15 au-delà de l'axe 17, et rappellent ces branches contre les bras 11 et 12, c'est-à-dire dans la position serrée représentée sur la figure 2.

Grâce à cette disposition, la fourche 13 peut pivoter latéralement par rapport à la fourche 10, mais surtout chacune des branches 14 et 15 coopère avec l'un des bras 11 et 12 pour former une pince de maintien dans les cheveux.

L'élément de support 9 comporte également deux branches latérales 9a, 9b,'qui partent de l'organe d'écartement 6 mais s'écartent l'une de l'autre de façon à définir une aire de support à une certaine distance des fourches, mais dans une direction sensiblement parallèle.

De préférence, les branches 9a, 9b sont courbes et se réunissent à leur extrémité opposée à la barre 6, de sorte que la surface 20 qu'elles délimitent est ovale-Toutefois, selon une variante représentée sur la figure 4, les deux branches 23, 24 ne se rejoignent pas et ont des extrémités libres 23a, 24a, au-dessus des extrémités libres des bras 11 et 12.

Dans ce mode de réalisation, les moyens d'appui 27 sont constitués par les bras 11 et 12 partant de l'extrémité inférieure de la barre d'écartement 26. Par contre, les deux branches de pince 28a, 28b sont montées entre les bras d'appui 11 et 12 et traversent la barre 26 grâce à un orifice 29 formé par le découpage de la languette supérieure 1 traversé par la tige 17. Les branches 28a et 28b sont, de la même manière que les branches 14 et 15, montées pivotantes sur la tige 17 et rappelées en position de serrage par un ressort 16 agissant entre des pattes de manoeuvre 30, 31. Toutefois, ces deux branches coopèrent entre elles pour former une pince centrale 28.

Selon un mode de réalisation particulièrement avantageux, la barre d'écartement 6 est inclinée obliquement vers l'extérieur, des bras d'appui à l'élément de support ₉, ce qui permet de ménager un vide plus grand permettant de ne pas écraser les cheveux. En effet, en utilisation le dispositif de l'invention est glissé le long du crâne de façon que les bras d'appui pénètrent dans les cheveux, tandis que la barre d'écartement 6, 26 maintient l'élément de support 9, 22 au-dessus de ces derniers. Il suffit alors de refermer la ou les pinces sur les cheveux pour assurer l'immobilisation du dispositif et permettre de le revêtir, si nécessaire, du foulard ou autre à maintenir.

Bien entendu, dans certains cas il peut être utile de renforcer la barre d'écartement 6, 26 pour éviter tout risque de déformation de l'élément de support.

Le dispositif qui vient d'être décrit peut être réalisé en un métal léger et même, comme le montre la figure 5, à partir d'un fil métallique continu, qui est courbé et replié sur lui-même. Les extrémités du fil peuvent, par exemple, former des bras d'appui 11 et 12 tandis que sa partie centrale forme un élément de support ovale 9 et une pince centrale 28.

Selon la variante représentée sur la figure 5 toutefois, les extrémités du fil forment les branches latérales 33, 34 de l'élément de support et se rapprochent pour constituer deux fils d'écartement 36a et 36b. Deux boucles en épingle à cheveux 37, 38, partent de ces fils d'écartement et sont prolongées, de l'autre côté de ceux- ci, par deux boucles plus petites et plus inclinées, 42, 32, d'appui sur le crâne, qui jouent également le rôle de pattes de manoeuvre, de sorte que ces boucles 37, 38 constituent deux branches de pince de maintien.

De préférence, les fils d'écartement 36a, 36b passent sous le fil 35 reliant entre elles les boucles 42,32, comme représenté, mais ceci n'est nullement indispensable.

Le dispositif de la figure 5 assure dans tous les cas le même écartement fiable que les modes de réalisation des figures 1 à 4. Il est en outre très léger, peu encombrant et suffisamment élastique pour retrouver facilement sa forme utile.

Bien entendu, diverses modifications peuvent être apportées aux modes de réalisation qui ont été décrits, sans sortir du cadre de l'invention. Par exemple, le ressort 16 peut être un ressort plat comportant une partie courbe semi-cylindrique autour de la tige 17 et deux ailes d'appui sur les pattes de manoeuvre.

## Revendications

1 - Dispositif destiné notamment à éviter l'écrasement des cheveux lors du port d'un foulard ou autre, comportant des bras d'appui sur le cuir chevelu reliés, par un organe d'écartement, à un élément de support, caractérisé en ce qu'il comporte à l'extrémité inférieure de l'organe d'écartement (6, 26) deux bras d'appui (11, 12 - 31,32) qui divergent à partir de cet organe, et deux branches de pince (14, 15 - 28a, 28b) permettant le maintien dans les cheveux et, à l'extrémité supérieure de l'organe d'écartement (6, 26), deux branches latérales espacées de support (9a, 9b - 23, 24 - 33, 34).

2 - Dispositif suivant la revendication 1, caractérisé en ce que les deux branches de pince (14, 15 - 28a, 28b) sont montées pivotantes par rapport aux bras d'appui (11, 12) et à une barre d'écartement (6).

3 - Dispositif suivant l'une des revendications 1 et 2, caractérisé en ce que les deux branches de pince (28a, 28b) coopèrent entre elles et sont montées entre les bras d'appui (11, 12) dans l'organe d'écartement (26) qu'elles traversent.

4 - Dispositif suivant l'une des revendications 1 à 3, caractérisé en ce que les deux branches de pince (14, 15, 28a, 28b) sont articulées sur une tige portée par la barre d'écartement (6, 26) et rappelées en position de serrage par un ressort (16) passant autour de cette tige et ayant ses extrémités (16a, 16b) en appui sur des pattes de manoeuvre (18, 19 - 30, 31) prolongeant les branches de pince.

5 - Dispositif suivant la revendication 1 , caractérisé en ce que chaque branche de pince (14, 15) coopère avec un bras d'appui (11, 12) et forme avec lui une pince de maintien.

6 - Dispositif suivant l'une des revendications 1 et4, caractérisé en ce que les deux branches de pince (14, 15) sont montées à l'extérieur des bras d'appui (11, 12) et sont rappelées élastiquement contre ces bras, en position de serrage.

7 - Dispositif suivant l'une des revendications précédentes, caractérisé en ce que les bras d'appui (11, 12) sont incurvés et ont leur convexité dirigée vers l'élément de support (9, 22) et vers l'extérieur.

8 - Dispositif suivant l'une des revendications précédentes, caractérisé en ce que l'organe d'écartement (6, 26) est une barre inclinée vers l'extérieur et vers le haut.

9 - Dispositif suivant l'une des revendications 1 à 7, caractérisé en ce que les branches latérales (9a, 9b) de l'élément de support (9) sont réunies à leurs extrémités et délimitent une surface fermée (20).

10 - Dispositif suivant la revendication 1, caractérisé en ce que l'ensemble des bras d'appui (42, 32),des branches de pince (37, 38),de l'organe d'écartement (36) et de l'élément de support (33, 34) est formé par un même fil métallique, élastique, continu, replié et recourbé.

11 - Dispositif suivant la revendication 10, caractérisé en ce que les bras d'appui (32, 42) et les branches de pince (37, 38) sont disposés de part et d'autre de l'organe d'écartement (36), les bras d'appui formant des pattes de manoeuvre de la pince.

12 - Dispositif suivant l'une des revendications 10 et 11, caractérisé en ce que chacun des bras d'appui (32, 42) et les branches de pince (37, 38) sont formés par un fil replié en boucles, l'élément de support (33,34) étant constitué par les deux extrémités du fil tandis que les bras d'appui (32, 42) sont formés par sa partie centrale.
